# EUROPÄISCHE PATENTSCHRIFT

(11) **EP 2 207 958 B1**
(45) Veröffentlichungstag und Bekanntmachung des Hinweises auf die Patenterteilung: **16.03.2011**
(21) Anmeldenummer: 08804452.4
(22) Anmeldetag: 19.09.2008
(51) Int. Cl.: F04B 1/04

(54) **RADIALKOLBENPUMPE MIT EINEM PRISMATISCHEN GRUNDKÖRPER FÜR EIN KRAFTSTOFFEINSPRITZSYSTEM**
RADIAL PISTON PUMP COMPRISING A PRISMATIC BASE BODY FOR A FUEL INJECTION SYSTEM
POMPE À PISTONS RADIAUX À CORPS DE BASE PRISMATIQUE POUR SYSTÈME D'INJECTION DE CARBURANT

(30) Priorität: 06.11.2007 DE 102007052748
(43) Veröffentlichungstag der Anmeldung: 21.07.2010
(73) Patentinhaber: Robert Bosch GmbH, 70442 Stuttgart (DE)
(72) Erfinder: BOECKING, Friedrich, 70499 Stuttgart (DE)
(86) Internationale Anmeldenummer: PCT/EP2008/062518
(87) Internationale Veröffentlichungsnummer: WO 2009/059835

(56) Entgegenhaltungen:
- EP-A- 1 223 334
- WO-A-98/48169
- DE-A1- 19 802 476
- DE-B1- 2 557 731
- US-A1- 2006 104 828

## Beschreibung

Die Erfindung betrifft eine Radialkolbenpumpe zur Kraftstoffhochdruckversorgung bei Kraftstoffeinspritzsystemen von Brennkraftmaschinen, insbesondere bei einem Common-Rail-Einspritzsystem nach dem Oberbegriff des Anspruchs 1.

Eine solche Radialkolbenpumpe ist durch die EP-A-1 223 334 bekannt. Diese Radialkolbenpumpe weist mindestens ein bezüglich einer in einem Pumpengehäuse gelagerten Antriebswelle radial angeordnetes Pumpenelement auf, wobei die Pumpenelemente von der Antriebswelle betätigt werden und je eine Saugseite und eine Hochdruckseite aufweisen. Das Pumpengehäuse umfasst einen prismatischen Grundkörper, der eine der Zahl der Pumpenelemente entsprechende Zahl von radial angeordneten Aufnahmebohrungen aufweist. An einer ersten Stirnseite des Grundkörpers ist ein Befestigungsflansch vorgesehen, der ein erstes Lager für die Antriebswelle aufweist. An einer zweiten Stirnseite des Grundkörpers ist ein Lagerdeckel vorgesehen, in dem ein zweites Lager für die Antriebswelle angeordnet ist. Der Befestigungsflansch und der Lagerdeckel sind jeweils über Verbindungsmittel in Form einer Schraubverbindung mit dem Grundkörper verbunden, wobei die Schraubverbindung durch den Grundkörper verläuft. Durch die Bohrungen für die Schraubverbindungen ist die Herstellung des Grundkörpers aufwendig und der Grundkörper wird geschwächt.

Durch die WO 98/48169 A ist ebenfalls eine Radialkolbenpumpe bekannt, die mindestens ein bezüglich einer in einem Pumpengehäuse gelagerten Antriebswelle radial angeordnetes Pumpenelement aufweist, wobei die Pumpenelemente von der Antriebswelle betätigt werden und je eine Saugseite und eine Hochdruckseite aufweisen. Das Pumpengehäuse umfasst einen prismatischen Grundkörper, der eine der Zahl der Pumpenelemente entsprechende Zahl von radial angeordneten Aufnahmebohrungen aufweist. An einer ersten Stirnseite des Grundkörpers ist ein Befestigungsflansch vorgesehen, der ein erstes Lager für die Antriebswelle aufweist. An einer zweiten Stirnseite des Grundkörpers ist ein Deckel vorgesehen, durch den eine Öffnung für ein im Grundkörper angeordnetes zweites Lager für die Antriebswelle verschlossen ist. Der Befestigungsflansch und der Deckel sind jeweils am Grundkörper befestigt, der hierzu entsprechend ausgebildet sein muss.

Durch die US 2006/104828 A1 ist ebenfalls eine Radialkolbenpumpe bekannt, die mindestens ein bezüglich einer in einem Pumpengehäuse gelagerten Antriebswelle radial angeordnetes Pumpenelement aufweist, wobei die Pumpenelemente von der Antriebswelle betätigt werden und je eine Saugseite und eine Hochdruckseite aufweisen. Das Pumpengehäuse umfasst einen prismatischen Grundkörper, der eine der Zahl der Pumpenelemente entsprechende Zahl von radial angeordneten Aufnahmebohrungen aufweist. Zwei Lager für die Antriebswelle sind in einer Bohrung des Grundkörpers angeordnet, der somit aufwendig herzustellen ist.

### Vorteile der Erfindung

Die erfindungsgemäße Radialkolbenpumpe mit den Merkmalen des Anspruchs 1 hat demgegenüber den Vorteil, dass das Pumpengehäuse mit dem Grundkörper einfach herzustellen ist, da an diesem keine Vorkehrungen zur Anordnung der Lager und zur Befestigung des Befestigungsflansches und des Lagerdeckels erfoderlich sind.

Vorteilhafte Ausgestaltungen und Weiterbildungen der erfindungsgemäßen Radialkolbenpumpe sind in den abhängigen Ansprüchen angegeben.

Die Pumpenelemente der erfindungsgemäßen Radialkolbenpumpe umfassen einen Kolben, einen Zylinder und einen Zylinderkopf, wobei der Kolben in dem Zylinder oszilliert und einen Förderraum begrenzt. Alternativ ist es möglich Zylinder und Zylinderkopf einstückig oder als getrennte Bauteile auszubilden.

Besonders vorteilhaft ist es, wenn Zylinder und Zylinderkopf der Pumpenelemente lösbar, insbesondere durch eine Schraubverbindung oder durch Schweißen mit dem Grundkörper verbunden wird. Dadurch ist es auf einfache und sehr gut in einer Großserienfertigung realisierbarer Weise möglich, die Pumpenelemente beziehungsweise die ortsfesten Teile der Pumpenelemente mit dem Grundkörper zu verbinden.

Die Komplexität des erfindungsgemäßen Pumpengehäuses kann weiter dadurch reduziert werden, dass in dem Grundkörper und/oder dem Lagerdeckel Niederdruckkanäle vorgesehen sind und dass die Niederdruckkanäle mit der Saugseite des oder der Pumpenelemente verbunden sind. Dadurch ist es möglich, die Niederdruckkanäle außerhalb des Pumpengehäuses herzustellen, was in aller Regel eine fertigungstechnische Vereinfachung mit sich bringt.

Auch ist es bei der erfindungsgemäßen Radialkolbenpumpe möglich, in dem Lagerdeckel noch weitere Baugruppen des Niederdruckbereichs des Kraftstoffeinspritzsystems, wie beispielsweise eine Zumesseinheit oder eine KÜV und anderes mehr, zu integrieren. Weil der Lagerdeckel beziehungsweise der Befestigungsflansch lediglich mit dem Niederdruck beaufschlagt wird und nicht dem Förderdruck der Radialkolbenpumpe von über 2.000 bar ausgesetzt ist, ist es oftmals ausreichend, den Befestigungsflansch und/oder den Lagerdeckel aus Aluminium oder einem hochfesten Kunststoff herzustellen. Dadurch lassen sich Fertigungskosten in erheblichem Umfang einsparen und es können andere und sehr wirtschaftliche Herstellungsverfahren, wie beispielsweise Kunststoffspritzen, eingesetzt werden. Diese Fertigungsverfahren sind bei einem herkömmlichen Pumpengehäuse nicht einsetzbar.

In weiterer vorteilhafter Ausgestaltung der Erfindung ist vorgesehen, dass der Grundkörper durch Umformen, insbesondere durch Warmwalzen, Kaltwalzen und/oder Strangpressen hergestellt wird. Auch Schmieden ist eine Alternative. In jedem Fall ist allen Umformverfahren gemeinsam, dass die Eigenschaften des solcher Art hergestellten Rohlings oder Halbzeugs sehr gut sind, da durch das Umformen eine Gefügeverbesserung stattfindet. Auch dadurch wird die Belastbarkeit des erfindungsgemäßen Pumpengehäuses weiter erhöht.

Weitere Vorteile und vorteilhafte Ausgestaltung der Erfindung sind der nachfolgenden Zeichnung, deren Beschreibung und den Patentansprüchen entnehmbar. Alle in der Zeichnung, deren Beschreibung und den Patentansprüchen offenbarten Merkmale können sowohl einzeln als auch in beliebiger Kombination miteinander erfindungswesentlich sein.

### Kurze Beschreibung der Zeichnungen

Es zeigen:
- Figur 1: Einen Teillängsschnitt durch ein erstes Ausführungsbeispiel eines erfindungsgemäßen Pumpengehäuses ohne Pumpenelemente und ohne Antriebswelle und
- Figur 2: ein Ausführungsbeispiel einer erfindungsgemäßen Radialkolbenpumpe.

### Ausführungsformen der Erfindung

Figur 1 zeigt einen Teillängsschnitt durch ein erfindungsgemäßes Pumpengehäuse. Das erfindungsgemäße Pumpengehäuse umfasst im Wesentlichen einen prismatischen Grundkörper 1, der eine Aufnahmebohrung 5.1 aufweist. Diese Aufnahmebohrung 5.1 ist radial und orthogonal zu einer Längsachse 3 angeordnet, wie sich aus dem Schnitt entlang der Linie A-A im rechten Teil der Figur 1 ergibt. Die Aufnahmebohrung 5.1 dient dazu, ein Pumpenelement (nicht dargestellt in Figur 1) aufzunehmen.

Senkrecht zur Aufnahmebohrung 5.1 ist an dem prismatischen Grundkörper 1 eine Abflachung 7.1 vorgesehen. Diese Abflachung 7.1 dient als Anlagefläche und/oder Dichtfläche für das nicht dargestellte Pumpenelement.

Die Abflachung 7.1 kann entweder bereits beim Umformen des Grundkörpers 1, beispielsweise durch Strangpressen hergestellt werden. Alternativ ist es auch möglich, den Grundkörper 1 als dickwandiges Rohr mit kreiszylindrischem Querschnitt herzustellen und anschließend die Abflachung 7.1, beispielsweise durch Fräsen oder Drehen herzustellen. Selbstverständlich ist es auch möglich, die Aufnahmebohrung 5.1 als Stufenbohrung auszuführen und die Abflachung 7.1 mit einem entsprechend geformten Stufenbohrer herzustellen.

An einer ersten Stirnseite (ohne Bezugszeichen) des Grundkörpers 1 ist ein Befestigungsflansch 9 vorgesehen. Der Befestigungsflansch 9 weist einen mit dem Innendurchmesser Dᵢ des prismatischen Grundkörpers 1 kompatiblen zylindrischen Vorsprung 11 auf. In diesem Vorsprung 11 sind eine Lagerfläche 13 und ein Absatz 15, der zur Aufnahme eines nicht dargestellten Axialwellendichtrings dient, vorgesehen.

An der anderen Stirnseite des prismatischen Grundkörpers 1 ist ein Lagerdeckel 17 vorhanden, der ebenfalls einen Vorsprung 11 und eine Lagerfläche 13 aufweist. Der Lagerdeckel 17 ist im Gegensatz zum Befestigungsflansch 9 verschlossen, und dichtet somit einen Innenraum des prismatischen Grundkörpers 1 flüssigkeitsdicht ab.

Wie sich aus dem Schnitt der Linie A-A ergibt, sind in dem Lagerdeckel 17 drei Durchgangsbohrungen 19 vorgesehen. Im Befestigungsflansch 9 sind ebenfalls drei solcher Durchgangsbohrungen 19 vorhanden. Um den Befestigungsflansch 9 und den Lagerdeckel 17 mit dem Grundkörper 1 zu verbinden, werden Befestigungsflansch 9 und den Lagerdeckel 17 durch Spannschrauben, die durch die Durchgangsbohrungen 19 gesteckt werden, gegeneinander gezogen und dadurch axial mit dem Grundkörper 1 verspannt. Im linken Teil der Figur 1 ist diese Schraubverbindung durch eine strichpunktierte Linie 21 angedeutet.

Wenn die erfindungsgemäße Radialkolbenpumpe nur ein Pumpenelement aufweisen soll, wird lediglich die Aufnahmebohrung 5.1 und die Abflachung 7.1 aus dem Rohling des Grundkörpers 1 herausgearbeitet.

Wenn die Radialkolbenpumpe zwei Pumpenelemente aufweisen soll, werden um 180° zu der Aufnahmebohrung 5.1 und der Abflachung 7.1 versetzt eine zweite Aufnahmebohrung 5.2 sowie eine zweite Abflachung 7.2 aus dem prismatischen Grundkörper 1 herausgearbeitet.

Wenn die erfindungsgemäße Radialkolbenpumpe zur Hochdruckversorgung eines sehr leistungsstarken Motors dient, kann es auch erforderlich sein, drei Pumpenelemente vorzusehen. In diesem Fall werden insgesamt drei Aufnahmebohrungen 5.1, 5.3 und 5.4 sowie drei Abflachungen 7.1, 7.3 und 7.4 aus dem Rohling des Grundkörpers 1 herausgearbeitet. Es empfiehlt sich in diesem Fall, die drei Aufnahmebohrungen 5.1, 5.3 und 5.4 sowie die Abflachungen 7.1, 7.3 und 7.4 jeweils 120° zueinander versetzt anzuordnen.

Die optionalen zusätzlichen Aufnahmebohrungen 5.2, 5.3 und 5.4 sind in dem Schnitt A-A durch gestrichelte Linien gekennzeichnet. Hervorzuheben bleibt, dass der Grundkörper 1 unabhängig von der Zahl der Pumpenelemente aus dem gleichen Rohling hergestellt wird.

In Figur 2 ist ein Ausführungsbeispiel einer erfindungsgemäßen Radialkolbenpumpe mit zwei Pumpenelementen 29, die 180° zueinander versetzt angeordnet sind, im Schnitt dargestellt. Zusätzlich in dieser Figur 2 ist ersichtlich, dass im Inneren des Grundkörpers 1 eine Antriebswelle 23 vorgesehen ist. Die Antriebswelle 23 ist an den Lagern 13 des Befestigungsflansches 9 sowie des Lagerdeckels 17 drehbar gelagert. Das in Figur 2 dargestellte Ausführungsbeispiel einer Antriebswelle 23 weist einen exzentrischen Abschnitt 25 auf, auf dem ein Polygonring, wie er aus dem Stand der Technik bekannt ist, drehbar gelagert ist. Selbstverständlich ist die Erfindung nicht auf diese Bauart beschränkt, sondern kann mit allen Typen von Exzenterwellen oder Nockenwellen ausgestattet werden.

In die Aufnahmebohrungen 5.1 und 5.2 ist jeweils ein Pumpenelement 29, umfassend unter anderem einen Kolben 31, einen Zylinder 33 und einen Zylinderkopf 35, eingesetzt. Bei dem in Figur 2 dargestellten Ausführungsbeispiel eines Pumpenelements 29 sind der Zylinderkopf 35 und der Zylinder 33 einstückig ausgebildet.

Zwischen einem Kolbenfuß 37 und dem Zylinderkopf 35 ist eine Schraubenfeder 39 eingespannt, welche den Kolbenfuß 37 und damit den Kolben 31 gegen den Polygonring 27 hält. Der Kolben 31, der Zylinder 33 und der Zylinderkopf 35 begrenzen einen Förderraum 41.

Ein Hochdruckkanal 43 geht vom Förderraum 41 senkrecht zur Zeichnungsebene ab und stellt die hydraulische Verbindung zwischen einem druckseitigen Rückschlagventil (nicht dargestellt) und dem Common Rail (ebenfalls nicht dargestellt) des Kraftstoffeinspritzsystems her.

In der in Figur 2 dargestellten Schnittebene ist die Saugseite der Pumpenelemente 29 dargestellt. Diese Saugseite umfasst ein Rückschlagventil 45, Niederdruckkanäle 47.1, 47.2 und 47.3 und eine Ringnut 49.

Die Ringnut 49 ist am Außendurchmesser des Vorsprungs 11 des Lagerdeckels 17 angeordnet und steht über einen nicht dargestellten Kraftstoffzulauf von einer Vorförderpumpe mit Kraftstoff aus einem Kraftstofftank versorgt. Das Rückschlagventil 45 wird durch einen Deckel 51 im Zylinderkopf 35 befestigt.

Von der Ringnut 49 gelangt der Kraftstoff durch den im Grundkörper 1 im Wesentlichen radial verlaufenden Niederdruckkanal 47.3 in im Zylinder 33 und/oder im Zylinderkopf 35 vorhandenen Niederdruckkanäle 41.1 und 41.2 und gelangt von dort zum Rückschlagventil 45. Die Funktionsweise der Pumpenelemente 29 und des Rückschlagventil 45 im besonderen sind beispielsweise aus der DE 102 21 305 bekannt, so dass an dieser Stelle auf eine erneute Beschreibung verzichtet wird.

Durch die Ringnut 49 können - unabhängig von der Zahl der Pumpenelemente 29 - alle Pumpenelemente 29 einer erfindungsgemäßen Radialkolbenpumpe mit Kraftstoff versorgte werden.

Zusammenfassend lässt sich festhalten, dass das erfindungsgemäße Pumpengehäuse, welches einen prismatischen Grundkörper 1 umfasst und durch einen Befestigungsflansch 9 und einen Lagerdeckel 17 ergänzt wird, erstens sehr einfach aufgebaut ist, da der Grundkörper 1 eine prismatische Form hat. Dadurch ist es möglich, diesen Grundkörper 1 durch Umformen oder durch Drehen aus dem Vollen herzustellen. Damit steht gleichzeitig eine Vielzahl leistungsfähiger Werkstoffe zur Verfügung.

Außerdem kann der gleiche prismatische Grundkörper sowohl für Radialkolbenpumpen mit einem Pumpenelement oder mehreren Pumpenelementen benutzt werden. Die Lager der Befestigungsflansch 9, die Antriebswelle 23, der Polygonring 27, der Lagerdeckel 17 sind unabhängig von der Zahl der eingesetzten Pumpenelemente 29. Der Grundkörper 1 wird an die gewünschte Zahl von Pumpenelementen 29 dadurch angepasst, dass entsprechend viele Aufnahmebohrungen 5 und Abflachungen 7 radial über den Umfang verteilt in den Grundkörper 1 eingebracht werden. Dadurch ist es auch möglich, Radialkolbenpumpen mit unterschiedlichen Fördermengen auf einer Fertigungsstraße herzustellen, so dass diese sehr gleichmäßig ausgelastet werden kann und alle Radialkolbenpumpen die gleiche Fertigungstechnologie benutzen können.

## Patentansprüche

1. Radialkolbenpumpe zur Kraftstoffhochdruckversorgung bei Kraftstoffeinspritzsystemen von Brennkraftmaschinen, insbesondere bei einem Common-Rail-Einspritzsystem, mit mindestens einem bezüglich einer in einem Pumpengehäuse gelagerten Antriebswelle (23) radial angeordneten Pumpenelement (29), wobei das oder die Pumpenelemente (29) von der Antriebswelle (23) betätigt werden und je eine Saugseite und eine Hochdruckseite (43) aufweisen, wobei das Pumpengehäuse einen prismatischen Grundkörper (1) umfasst, der eine der Zahl der Pumpenelemente (29) entsprechende Zahl von radial angeordneten Aufnahmebohrungen (5) aufweist, wobei an einer ersten Stirnseite des Grundkörpers (1) ein Befestigungsflansch (9) vorgesehen ist, der ein erstes Lager (13) für die Antriebswelle (23) aufweist, wobei an einer zweiten Stirnseite des Grundkörpers (1) ein Lagerdeckel (17) vorgesehen ist, der ein zweites Lager (13) für die Antriebswelle (23) aufweist, **dadurch gekennzeichnet, dass** zwischen Befestigungsflansch (9) und Lagerdeckel (17) Verbindungsmittel, insbesondere eine Schraubverbindung (21), vorhanden sind, und dass die Verbindungsmittel (21) außerhalb des Grundkörpers (1) angeordnet sind.

2. Radialkolbenpumpe nach Anspruch 1, **dadurch gekennzeichnet, dass** eine Außenkontur des Grundkörpers (1) einen Querschnitt in Form eines regelmäßigen Polygons, insbesondere mit drei oder vier Abflachungen (7), aufweist, und dass die Aufnahmebohrungen (5) senkrecht zu der oder den Abflachungen (7) verlaufen.

3. Radialkolbenpumpe nach einem der vorhergehenden Ansprüche, **dadurch gekennzeichnet, dass** jedes Pumpenelement (29) einen Kolben (31), einen Zylinder (33) und einen Zylinderkopf (35) aufweist, und dass der Kolben (31) in dem Zylinder (33) oszilliert und einen Förderraum (41) begrenzt.

4. Radialkolbenpumpe nach einem der vorhergehenden Ansprüche, **dadurch gekennzeichnet, dass** Zylinder (43) und Zylinderkopf (35) einstückig ausgebildet sind.

5. Radialkolbenpumpe nach einem der vorhergehenden Ansprüche, **dadurch gekennzeichnet, dass** jedes Pumpenelement (29) lösbar, insbesondere durch eine Schraubverbindung, oder unlösbar, insbesondere durch Schweißen, mit dem Grundkörper (1) verbunden ist.

6. Radialkolbenpumpe nach einem der vorhergehenden Ansprüche, **dadurch gekennzeichnet, dass** in dem Grundkörper (1) und/oder dem Lagerdeckel (17) Niederdruckkanäle (43.4, 49) vorgesehen sind, und dass die Niederdruckkanäle (43.4, 49) mit der Saugseite des oder der Pumpenelemente (29) verbunden sind.

7. Radialkolbenpumpe nach einem der vorhergehenden Ansprüche, **dadurch gekennzeichnet, dass** auf der Saugseite des oder der Pumpenelemente (29) jeweils ein erstes Rückschlagventil (45) angeordnet ist, und dass auf der Hochdruckseite des oder der Pumpenelemente jeweils ein zweites Rückschlagventil angeordnet ist

8. Radialkolbenpumpe nach einem der vorhergehenden Ansprüche, **dadurch gekennzeichnet, dass** der Grundkörper (1) durch Umformen, insbesondere durch Warmwalzen, Kaltwalzen und/oder Strangpressen, hergestellt wird.

## Claims

1. Radial piston pump for high-pressure fuel supply in fuel injection systems of internal combustion engines, in particular in a common-rail injection system, having at least one pump element (29) which is arranged radially with regard to a drive shaft (23) which is mounted in a pump housing, the pump element or elements (29) being actuated by the drive shaft (23) and having in each case one suction side and one high-pressure side (43), the pump housing comprising a prismatic basic body (1) which has a number of radially arranged receiving holes (5) which corresponds to the number of pump elements (29), a fastening flange (9) which has a first bearing (13) for the drive shaft (23) being provided on a first end side of the basic body (1), a bearing cap (17) which has a second bearing (13) for the drive shaft (23) being provided on a second end side of the basic body (1), **characterized in that** there are connecting means, in particular a screw connection (21), between the fastening flange (9) and bearing cap (17), and **in that** the connecting means (21) are arranged outside the basic body (1).

2. Radial piston pump according to Claim 1, **characterized in that** an outer contour of the basic body (1) has a cross section in the form of a regular polygon, in particular with three or four flattened sections (7), and **in that** the receiving holes (5) run perpendicularly with respect to the flattened section or sections (7).

3. Radial piston pump according to one of the preceding claims, **characterized in that** each pump element (29) has a piston (31), a cylinder (33) and a cylinder head (35), and **in that** the piston (31) oscillates in the cylinder (33) and delimits a conveying space (41).

4. Radial piston pump according to one of the preceding claims, **characterized in that** the cylinder (43) and cylinder head (35) are configured in one piece.

5. Radial piston pump according to one of the preceding claims, **characterized in that** each pump element (29) is connected to the basic body (1) releasably, in particular by a screw connection, or non-releasably, in particular by welding.

6. Radial piston pump according to one of the preceding claims, **characterized in that** low-pressure channels (43.4, 49) are provided in the basic body (1) and/or the bearing cap (17), and **in that** the low-pressure channels (43.4, 49) are connected to the suction side of the pump element or elements (29).

7. Radial piston pump according to one of the preceding claims, **characterized in that** in each case one first non-return valve (45) is arranged on the suction side of the pump element or elements (29), and **in that** in each case one second non-return valve is arranged on the high-pressure side of the pump element or elements.

8. Radial piston pump according to one of the preceding claims, **characterized in that** the basic body (1) is produced by forming, in particular by hot rolling, cold rolling and/or extrusion.

## Revendications

1. Pompe à pistons radiaux pour l'alimentation en carburant haute pression dans des systèmes d'injection de carburant de moteurs à combustion interne, notamment dans un système d'injection à rampe commune, comprenant au moins un élément de pompe (29) disposé radialement par rapport à un arbre d'entraînement (23) monté dans un boîtier de pompe, le ou les élément(s) de pompe (29) étant actionné(s) par l'arbre d'entraînement (23) et présentant chacun un côté d'aspiration et un côté haute pression (43), le boîtier de pompe comprenant un corps de base prismatique (1), qui présente un nombre d'alésages de réception (5) disposés radialement correspondant au nombre des éléments de pompe (29), une bride de fixation (9) étant prévue sur un premier côté frontal du corps de base (1), laquelle présente un premier palier (13) pour l'arbre d'entraînement (23), un couvercle de palier (17) étant prévu sur un deuxième côté frontal du corps de base (1), lequel présente un deuxième palier (13) pour l'arbre d'entraînement (23), **caractérisée en ce que** des moyens de connexion, notamment une connexion vissée (21), sont prévus entre la bride de fixation (9) et le couvercle de palier (17), et **en ce que** les moyens de connexion (21) sont disposés en dehors du corps de base (1).

2. Pompe à pistons radiaux selon la revendication 1, **caractérisée en ce qu'**un contour extérieur du corps de base (1) présente une section transversale en forme de polygone régulier, notamment avec trois ou quatre méplats (7), et **en ce que** les alésages de réception (5) s'étendent perpendiculairement au ou aux méplat(s) (7).

3. Pompe à pistons radiaux selon l'une quelconque des revendications précédentes, **caractérisée en ce que** chaque élément de pompe (29) présente un piston (31), un cylindre (33) et une culasse (35), et **en ce que** le piston (31) oscille dans le cylindre (33), et limite un espace de refoulement (41).

4. Pompe à pistons radiaux selon l'une quelconque des revendications précédentes, **caractérisée en ce que** le cylindre (33) et la culasse (35) sont réalisés d'une seule pièce.

5. Pompe à pistons radiaux selon l'une quelconque des revendications précédentes, **caractérisée en ce que** chaque élément de pompe (29) est connecté de manière amovible, notamment par une connexion vissée, ou de manière inamovible, notamment par soudage, au corps de base (1).

6. Pompe à pistons radiaux selon l'une quelconque des revendications précédentes, **caractérisée en ce que** des canaux basse pression (43.4, 49) sont prévus dans le corps de base (1) et/ou dans le couvercle de palier (17), et **en ce que** les canaux basse pression (43.4, 49) sont connectés au côté d'aspiration du ou des élément(s) de pompe (29).

7. Pompe à pistons radiaux selon l'une quelconque des revendications précédentes, **caractérisée en ce qu'**un premier clapet antiretour (45) est disposé à chaque fois du côté d'aspiration du ou des élément(s) de pompe (29), et **en ce qu'**un deuxième clapet antiretour est disposé à chaque fois du côté haute pression du ou des élément(s) de pompe.

8. Pompe à pistons radiaux selon l'une quelconque des revendications précédentes, **caractérisée en ce que** le corps de base (1) est fabriqué par façonnage, notamment par laminage à chaud, par laminage à froid et/ou par filage.
